# EUROPÄISCHE PATENTSCHRIFT

(11) **EP 0 885 795 B1**
(45) Veröffentlichungstag und Bekanntmachung des Hinweises auf die Patenterteilung: **18.06.2003**
(21) Anmeldenummer: 98106665.7
(22) Anmeldetag: 11.04.1998
(51) Int. Cl.: B61L 5/10

(54) **Verschlussvorricthung**
Locking device
Dispositif de verrouillage

(30) Priorität: 20.06.1997 CH 150797
(43) Veröffentlichungstag der Anmeldung: 23.12.1998
(73) Patentinhaber: Siemens Schweiz AG, 8047 Zürich (CH)
(72) Erfinder: Koradi, Erich, 8427 Freienstein (CH)
(74) Vertreter: Berg, Peter, Dipl.-Ing.

(56) Entgegenhaltungen:
- EP-A- 0 455 153
- EP-A- 0 624 508
- DE-A- 4 424 556
- FR-A- 2 449 161
- HANNI W: "WEICHENSTELLSYSTEM IN KASTENSCHWELLE" SIGNAL + DRAHT, Bd. 86, Nr. 9, 1. September 1994, Seiten 294-297, XP000482823 HAMBURG,DE

## Beschreibung

Die vorliegende Erfindung betrifft eine Vorrichtung nach dem Oberbegriff des Patentanspruchs 1.

Zur Sicherung von Weichenzungen werden Eisenbahnweichen mit Verschlussvorrichtungen ausgerüstet, wie sie z.B. in R. Hämmerli, Die Grundsätze der Sicherungsanlagen für den Eisenbahnbetrieb, herausgegeben von den Schweizerischen Bundesbahnen (SBB Kr I), Auflage vom Februar 1990, Band 1, Seiten 85 - 92 beschrieben sind (bezüglich weiteren Informationen zur Weichentechnik siehe a.a.O., Seiten 66 - 80). Auf Seiten 91 und 92 ist die Funktion einer modernen Verschlussvorrichtung (Klinkenverschluss CKA) beschrieben. Gezeigt ist das Verriegeln bzw. Entriegeln sowie das Umstellen der Weichenzungen, das mittels einer Verschlussstange und einer Verschlussklinke geschieht. Die mit der Verschlussklinke über ein Verschlusslager verbundene Weichenzunge wird beim Verriegelungsvorgang von der Verschlussstange gegen die zugehörige Stockschiene geführt, wobei die Verschlussklinke unter der Stockschiene hindurch geführt und von der Verschlussstange zur Verriegelung der Weichenzunge nach oben gegen den Fuss der Stockschiene gepresst wird.

Insbesondere bei Weichenzungen mit grösseren Längen, wie sie bei grösseren Kurvenradien notwendig sind, treten beim Befahren unerwünschte Schwingungen auf. Diese Weichenzungen sind zudem vermehrt torsionsgefährdet, wodurch ein Abheben der Weichenzunge von der Stockschiene auftreten kann. Aus der EP 0 624 508 A1 ist eine Verschlussvorrichtung bekannt, bei der eine formschlüssige Verbindung der Weichenzunge mit der Stockschiene angestrebt wird. Dies wird erreicht, indem das mit der Weichenzunge verbundene Verschlusslager mit einer Verlängerung versehen wird, die beim Verriegeln der Verschlussvorrichtung gegen einen starr mit der Stockschiene verbundenen Verschlussträger andrückt, wodurch die Weichenzunge um das Verschlusslager gedreht und formschlüssig gegen die Stockschiene gedrückt wird. Im Aufgabe "weichen stellsystem in tastenschwelle" von werner Hänni C sinal + Draht, Ausgabe 86 (1994), Seiten 294-297) wird ebenfalls eine Verschlußvorrichtung gemäß Oberbegriff des Anspruches 1 offen bart.

Bei den Weichen werden die Stockschienen und die Weichenzungen insbesondere bei hohen Fahrgeschwindigkeiten durch den Achsdruck, durch horizontal wirkende Kräfte sowie Vibrationen stark belastet. Die spanabhebende Bearbeitung bei der Herstellung der Weichenzungen zerstört ferner die Walzstruktur der Schienenprofile, so dass durch die Walkeinwirkung beim Befahren durch die Fahrzeugräder und die Vibration der Fahrzeugräder leicht eine Verwerfung und ein Verzug insbesondere im Bereich der Spitze der Weichenzunge auftreten kann.

Insbesondere bei stark belasteten Weichen wäre es daher von Vorteil, wenn die Verschlussvorrichtungen eine zusätzlich erhöhte Sicherheit in bezug auf die Unterdrückung von Schwingungen sowie Verwerfungen der Weichenzungen und das horizontale und/oder vertikale Abheben derselben aufweisen würden. Ferner ist die Vermeidung des Aufschneidens oder Auffahrens der Weiche von erheblicher Bedeutung. Der vorliegenden Erfindung liegt die Aufgabe zugrunde, diese Verschlussvorrichtungen dahingehend zu verbessern.

Diese Aufgabe wird durch die im kennzeichnenden Teil des Patentanspruchs 1 angegebenen Massnahmen gelöst. Vorteilhafte Ausgestattungen der Erfindung sind in weiteren Ansprüchen angegeben.

Die erfindungsgemässe Verschlussvorrichtung ist stabil mit der Stockschiene und der Weichenzunge verbindbar und bedarfsweise justierbar, so dass ein Aufklaffen bzw. eine Verwerfung der verschlossenen Weichenzunge verhindert wird. Ein Aufschneiden der Weiche von der Spitze her durch den Spurkranz eines Eisenbahnrades wird dadurch ausgeschlossen. Ferner weist die Weichenzunge, die aus einer konventionellen Stockschiene gefertigt werden kann, eine verbesserte Stabilität auf. Die Stockschiene und die vorzugsweise aus einer Stockschiene gefertigte Weichenzunge weisen annähernd dieselbe Grösse auf, wodurch die Entfernung von gegeneinander gerichteten Teilen des Schienenfusses (Fig. 1, Ziff. 21; 51) bei Stockschiene und Weichenzunge erforderlich ist. Die dadurch entstehende Reduktion der Auflagefläche des Schienenfusses wird durch die erfindungsgemäss vorgesehenen Massnahmen kompensiert.

Die Erfindung wird nachfolgend anhand einer Zeichnung beispielsweise näher erläutert. Dabei zeigt :
- Fig. 1: eine erfindungsgemässe im Schnitt dargestellte Verschlussvorrichtung, die aus einem mit einer Stockschiene 50 verbundenen Verschlussträger 30 und einem mit einer Weichenzunge 40 verbundenen Verschlusslager 40 besteht, in geöffnetem Zustand,
- Fig. 2: die erfindungsgemässe Verschlussvorrichtung in verschlossenem Zustand,
- Fig. 3: der nicht im Schnitt dargestellte Verschlussträger 30,
- Fig. 4: die der Stockschiene 50 abgewandte Seite des Verschlussträgers 30,
- Fig. 5: eine zur Fixierung von Montageschrauben vorgesehene Platte,
- Fig. 6: das nicht im Schnitt dargestellte Verschlusslager 20,
- Fig. 7: die der Weichenzunge 20 abgewandte Seite des Verschlusslagers 40 und
- Fig. 8: eine bekannte Verschlussvorrichtung.

Fig. 8 zeigt die aus der EP 0 624 508 A1 bekannte Verschlussvorrichtung, die eine über eine Achse 012 sowie ein Verschlusslager 040 mit einer Weichenzunge 020 verbundene Verschlussklinke 01 aufweist. welche nach dem Verschliessen in eine Öffnung 034 eines mit einer Stockschiene 050 verbundenen Verschlussträgers 030 hinein ragt und darin durch eine Verschlussstange 06 arretiert ist. Das Verschlusslager 040 ist unten mit einer Verlängerung 07 versehen, die bei verschlossener Verschlussvorrichtung an den Verschlussträger 030 anstösst, welcher eine Kraft F1 auf das Verschlusslager 040 überträgt, durch die der Kopf 022 der Weichenzunge 020 an den Kopf 052 der Stockschiene 050 angepresst wird.

Das Verschlusslager 040 ist durch eine Schraube 08 mit dem Fuss 021 der Weichenzunge 020 verbunden, die derart ausgestaltet ist, dass deren Fuss 021, beim Anliegen des Kopfs 022 der Weichenzunge 020 an den Kopf 052 der Stockschiene 050, über dem Fuss 051 der Stockschiene 050 liegt (siehe z.B. auch Fig. 3 der EP 0 455 182 A2). Da die Weichenzunge 020 durch die Schraube 08 lediglich am Schienenfuss 021 gehalten wird, ist trotz der Krafteinwirkung über die Verlängerung 07 eine relativ hohe Schwingungsneigung der Weichenzunge 020 vorhanden. Der Verschlussträger 030, der nur mit dem Fuss 051 der Stockschiene 050 verbunden ist, verfügt zudem nicht über die gewünschte Stabilität. Zu beachten ist ferner, dass die Fertigung der Weichenzunge 020, die unabhängig von der Stockschiene 050 in einem vollkommen getrennten Produktionsvorgang erfolgt, mit einem verhältnismässig grossen Aufwand verbunden ist.

Die in Fig. 1 in einer Schnittdarstellung gezeigte erfindungsgemässe Verschlussvorrichtung weist, wie die bekannte Vorrichtung (siehe Fig. 8), eine über eine Achse 12 sowie ein Verschlusslager 40 mit einer Weichenzunge 20 verbundene Verschlussklinke 1 auf, welche in verschlossenem Zustand (siehe Fig. 2) in eine Öffnung 34 eines mit einer Stockschiene 50 verbundenen Verschlussträgers 30 hinein ragt und darin durch eine Verschlussstange 6 arretiert ist, die auf einer die Öffnung 34 begrenzenden Auflagefläche 35 gelagert ist. Die Weichenzunge 20, die aus einem Kopfstück 22, einem Steg 23 und einem Fussstück 21 besteht, unterscheidet sich von einer Stockschiene 50, die ebenfalls ein Kopfstück 52, einen Steg 53 und ein Fussstück 51 aufweist, durch die Ausgestaltung des Kopfstücks 22 bzw. 52. Die erfindungsgemässe Vorrichtung erlaubt daher die Verwendung einer Stockschiene 50 zur Herstellung einer Weichenzunge 20, die durch Bearbeitung von Schienenkopf 52; 22 und Schienenfuss 51; 21 kostengünstig erfolgen kann. Der Schienenfuss 51 der Stockschiene 50 und der Schienenfuss 21 der Weichenzunge 20 liegen dabei zumindest annähernd auf derselben Höhe und sind derart angeschnitten, dass die Weichenzunge 20 gegen die Stockschiene 50 führbar ist, bis das Kopfstück 52 der Stockschiene 50 und das Kopfstück 22 der Weichenzunge 20 aufeinander treffen.

Das Verschlusslager 40, das mit Auflageflächen 42 versehen ist, auf der der Fuss 21 der Weichenzunge 20 mit wenigstens einer Schraube 8a, 8b befestigt ist, weist seitlich zur Weichenzunge 20 ein Kopfelement 41 auf, durch das eine vorzugsweise mit einem Schaft und einem Zylinder versehene Stellschraube 11 gegen den Steg 23 der Weichenzunge 20 geschraubt ist. Durch die Stellschraube 11, die aus einem mit einem Gewinde versehenen Schaft und einem Zylinder besteht, wird ein Druck ausgeübt, der verhindert, dass Schwingungen oder Verwerfungen der Weichenzunge 20 bzw. Bewegungen der Weichenzunge 20 relativ zur Verschlussvorrichtung entstehen. Aus Fig. 7 ist ferner ersichtlich, dass zur Befestigung der Schrauben 8a je eine Hülsen 80 vorgesehen ist, die in die entsprechende Gewindebohrung eingesenkt wird und durch die der vom Schienenfuss 21 ausgeübte Druck gleichmässig auf die Auflagefläche des Schraubenkopfes verteilt wird.

Das Verschlusslager 40 weist ferner ein Fusselement 43 auf, das in verschlossener Stellung der Verschlussvorrichtung, z.B. wie in Fig. 8 gezeigt, gegen das Fusselement 33 des Verschlussträgers 30 andrückt. Vorzugsweise ist im Fusselement 43 des Verschlusslagers 40 jedoch wenigstens einen Justierbolzen 7a (aus Fig. 7 ist ersichtlich, dass vorzugsweise zwei Justierbolzen 7a, 7b verwendet werden) vorgesehen, der derart einstellbar ist, dass er bei verschlossener Stellung der Verschlussvorrichtung gegen das Fusselement 33 des Verschlussträgers 30 andrückt, wodurch eine Kraft F1 übertragen wird. Dadurch wird verhindert, dass Bewegungen der Weichenzunge 20 und des Verschlusslagers 20 relativ zum Verschlussträger 30 entstehen. Der Kopf 22 der Weichenzunge 20 wird bei verschlossener Vorrichtung daher stabil an den Kopf 52 der Stockschiene 50 angepresst.

Die Justierbolzen 7a, 7b bestehen vorzugsweise aus einem mit einem Gewinde versehenen Schaft, der koaxial mit einem Zylinder verbunden ist. Der Zylinder weist vorzugsweise ein konisch verlaufendes Ende auf, das beim Verschliessvorgang gegen eine geneigte Fläche des Fusselementes 33 des Verschlussträgers 30 geführt wird. Dadurch wird verhindert, dass beim Verschliessvorgang Schottersteine zwischen den Justierbolzen 7a, 7b und dem Verschlussträger 30 eingeklemmt werden. Bei der in der EP 0 624 508 A1 gezeigten Vorrichtung trifft die Verlängerung des Verschlusslagers hingegen frontal auf den Fuss des Verschlussträgers.

Das Verschlusslager 40 ist in Fig. 6 von der Seite und in Fig. 7 von der der Weichenzunge 20 abgewandten Seite gezeigt. Die Sicherungsplatte 48 ist in Fig. 6 im Schnitt dargestellt (Fig. 7, Schnittlinie SS). In Fig. 7 sind die Köpfe der gegen den Fuss 33 des Verschlussträgers 31 bzw. gegen den Steg 23 der Weichenzunge 20 gedrehten Justierbolzen 7a, 7b und Stellschraube 11 gezeigt. Nach der Justierung werden die Justierbolzen 7a, 7b und die Stellschraube 11 durch eine mit Öffnungen 70a, 110 für die Schraubenköpfe versehenen Platte 48, die mittels Schrauben 17 befestigt wird, gesichert.

Durch die im Verschlusslager 40 vorgesehene Öffnung 44 sind die Verschlussklinke 1, die durch eine Exzentervorrichtung 18 justierbare Achse 12 sowie die im Schnitt gezeigte Verschlussstange 6 sichtbar. Anhand der Exzentervorrichtung 18 kann die Verschlussklinke 1 vor und zurück verschoben werden, wodurch die zur Verriegelung vorgesehene Flanke 15 (siehe Fig. 1) der Verschlussklinke 1 auf die dazu korrespondierende Flanke 36 des Verschlussträgers 31 abgestimmt werden kann.

Der Verschlussträger 30, der in Fig. 3 von der Seite und in Fig. 4 von der der Stockschiene 50 abgewandten Seite gezeigt ist, weist ein Kopfelement 31 und Fusselement 33 auf. Die zur Durchführung der Verschlussklinke 1 vorgesehene Öffnung 34 des Verschlussträgers 30 wird durch das U-förmig ausgestaltete Fusselement 33 umrahmt (siehe Fig. 4), das auf der Oberseite Auflageflächen 32 für den Fuss 51 der Stockschiene 50 aufweist. Der Schienenfuss 51 wird z.B. mit dem Fusselement 33 verschraubt. Vorzugsweise werden jedoch die in Fig. 3 gezeigten Massnahmen zum Befestigen des Schienenfusses 51 auf den Auflageflächen 32 angewendet. Dazu ist wenigstens ein Zylinder 14a vorgesehen, der durch eine durch das Kopfelement 31 geführte Schraube 13a zwischen eine geneigte Flanke 37 des Kopfelementes 31 und den Schienenfuss 51 gezogen wird, wodurch der Schienenfuss 51 nach unten gegen die Auflagefläche 32 gepresst wird. Dadurch wird die Verwendung einer Befestigungsschraube bzw. die mit einem verhältnismässig grossen Aufwand verbundene Bohrung eines Loches durch den Fuss 51 der Stockschiene 50 und das Schneiden eines Gewindes vermieden. Aus Fig. 4 ist ersichtlich, dass Zylinder 14a und 14b sowie zugehörige Schrauben 13a und 13b auf beiden Seiten des Verschlussträgers 30 vorgesehen sind. Die Auflagefläche 32 kann durch entsprechende Neigung an Schienenanlagen angepasst werden, welche nach innen oder nach aussen geneigte Schienenprofile verwenden.

Zur Stabilisierung des Verschlussträgers 30, ist das Kopfelement 31 durch wenigstens eine konventionelle Schraube 9a und wenigstens eine vorzugsweise mit einem Schaft und einem Zylinder versehene Stellschraube 16a mit dem Steg 53 der Stockschiene 50 verbunden. Die Schraube 9a wird z.B. durch eine Bohrung 54 im Steg 53 sowie durch eine Bohrung im Kopfelement 31 hindurch geführt und mit einer Schraubenmutter 10a befestigt. Aus Fig. 4 ist ersichtlich, dass vorzugsweise zwei mit Schraubenmuttern 10a, 10b verbundene Schrauben 9a, 9b sowie drei Stellschrauben 16a, 16b und 16c vorgesehen sind, wobei die Stellschrauben 16a, 16b und 16c gegen den Steg 53 der Stockschiene 50 andrücken, der durch die Schrauben 9a, 9b gegen das Kopfelement 31 gezogen wird. Dadurch lässt sich das Kopfelement 31 in einem geringfügig variierbaren Abstand stabil mit dem Steg 53 der Stockschiene 50 verbinden. Anstelle der Schraubenmuttern 10a, 10b werden im Verschlussträger 30 vorzugsweise Gewindebohrungen vorgesehen, in die hinein die Schrauben 9a und 9b gedreht werden. Nach der Justierung werden die Stellschrauben 16a, 16b und 16c vorzugsweise durch die in Fig. 5 gezeigte Platte 38, die mit Öffnungen 90a, 90b, 160a, 160b, 160c für die Schrauben 9a, 9b und die Köpfe der Stellschrauben 16a, 16b und 16c versehen ist, gesichert. Die Platte 38 wird vorzugsweise mit den Schraubenmuttern 10a, 10b befestigt. In der beschriebenen Ausgestaltung ist eine vorzugsweise Anzahl und Anordnung der Schrauben 9a, 9b und der Stellschrauben 16a bis 16c gezeigt. Dabei sind die Stellschrauben 16a, 16b und 16c über den Schrauben 9a, 9b angeordnet. Im Rahmen fachmännischer Tätigkeit sind weitere Ausgestaltungen der Erfindung realisierbar.

In einer einfacheren Ausgestaltung der Erfindung wird der Verschlussträger 30 in gleicher Weise wie das Verschlusslager 40 mit der zugehörigen Schiene 50 verbunden. D.h. der Fuss 51 der Stockschiene 50 wird durch eine Schraube (analog zu Schraube 8) mit dem Verschlussträger 30 verbunden. Die Verbindung des Kopfelementes 31 mit dem Steg 53 der Stockschiene 50 erfolgt lediglich durch die Stellschrauben 16a, 16b und 16c.

In einer vorzugsweisen Ausgestaltung weist der Verschlussträger 30 zudem beidseitig je einen Flansch 39 auf, der durch eine Schraube 19 mit der zugehörigen Eisenbahnschwelle, gegebenenfalls mit einer zur Aufnahme der Verschlussklinke 1 vorgesehenen Hohlschwelle, verbindbar ist.

Durch die beschriebene Befestigung des Verschlussträgers 30 wird verhindert, dass Bewegungen des Verschlussträgers 30 relativ zur Stockschiene 50 und zur Eisenbahnschwelle entstehen. Somit wird durch die erfindungsgemässe Vorrichtung gewährleistet, dass keine störenden Relativbewegungen zwischen der Eisenbahnschwelle, der Stockschiene 50, dem Verschlussträger 30, dem Verschlusslager 40 und der Weichenzunge 20 entstehen können.

Zur Montage (vorzugsweises Vorgehen) der erfindungsgemässen Verschlussvorrichtung wird in einem ersten Schritt der Verschlussträger 30 an das Profil der Stockschiene 50 angeschlagen. Die Schrauben 9a und 9b sowie die Stellschrauben 16a bis 16c, wie auch der Zylinder 14 mit der Schraube 13 werden eingesetzt. Die Schrauben 9a, 9b mit Schraubenmuttern 10a, 10b und die Stellschrauben 16a bis 16c werden nun angestellt, so dass der Fuss 51 der Stockschiene 50 am Profil des Verschlussträgers 30 (siehe Fig. 1, Position 55) angeschlagen bleibt. Anschliessend kann der Zylinder 14, der den Fuss 51 der Stockschiene 50 gegen die Auflagefläche 32 drückt, mit der Schraube 13 festgezogen werden, ohne dass an der Fläche 55 eine Klaffung entsteht. Die Stellschrauben 16a bis 16c können nun mit einem definierten Moment angezogen werden. Daraufhin werden die Schrauben 9a, 9b mit den Schraubenmuttern 10a, 10b festgezogen.

## Patentansprüche

1. Vorrichtung zum Verschliessen bzw. Verriegeln einer Weichenzunge (20) mit einer Stockschiene (50), die ein Fussstück (21; 51), ein Kopfstück (22; 52) und einen dazwischen liegenden Steg (23; 53) aufweisen, mit einem mit der Weichenzunge (20) verbundenen Verschlusslager (40), das über eine Achse (12) mit einer Verschlussklinke (1) verbunden ist, die durch eine Verschlussstange (6) gegen einen mit der Stockschiene (50) verbundenen Verschlussträger (30) führbar und mit diesem verschliessbar ist, wobei Teile (43 bzw. 7 und 33) des Verschlusslagers (40) und des Verschlussträgers (30) in verschlossener Stellung unterhalb der Stockschiene (50) und der Weichenzunge (20) aufeinander treffen, **dadurch gekennzeichnet, dass** das Verschlusslager (40) und der Verschlussträger (30) Auflageflächen (42; 32) aufweisen, auf denen die Weichenzunge (20) und die Stockschiene (50) durch kraft- und/oder formschlüssige Verbindung gehalten werden und dass das Verschlusslager (40) und der Verschlussträger (30) ein Kopfelement (41; 31) aufweisen, das mit dem Steg (23; 53) der Weichenzunge (20) bzw. der Stockschiene (50) kraft- und/oder formschlüssig verbunden ist.

2. Verschlussvorrichtung nach Anspruch 1, **dadurch gekennzeichnet, dass** das Verschlusslager (40) ein Fusselement (43) aufweist, das in verschlossener Stellung der Verschlussvorrichtung gegen das Fusselement (33) des Verschlussträgers (30) andrückt oder dass im Fusselement (43) des Verschlusslagers (40) wenigstens einen Justierbolzen (7a, 7b) vorgesehen ist, der derart einstellbar ist, dass sie bei verschlossener Stellung der Verschlussvorrichtung gegen das Fusselement (33) des Verschlussträgers (30) andrückt.

3. Verschlussvorrichtung nach Anspruch 2, **dadurch gekennzeichnet, dass** der Justierbolzen (7a, 7b) zumindest annähernd konisch verlaufende Enden aufweist, die beim Verschliessvorgang gegen eine geneigte Fläche des Fusselementes (33) des Verschlussträgers (30) geführt werden.

4. Verschlussvorrichtung nach Anspruch 1, 2 oder 3, **dadurch gekennzeichnet, dass** der auf einer Auflagefläche (32; 42) positionierte Fuss (51; 21) der Stockschiene (50) bzw. der Weichenzunge (20) mit dem Verschlussträger (30) bzw. dem Verschlusslager (40) durch eine Schraube (8) verbunden ist oder dass der Verschlussträger (30) über dem montierten Schienenfuss (51) wenigstens eine geneigte Flanke (37) aufweist, entlang der ein Zylinder (14a, 14b) durch eine im Verschlussträger (30) gelagerte Schraube (13a, 13b) soweit verschiebbar ist, bis der Zylinder (14a, 14b) den Fuss (51) der Stockschiene (50) nach unten gegen die Auflagefläche (32) presst.

5. Verschlussvorrichtung nach Anspruch 1, 2, 3 oder 4, **dadurch gekennzeichnet, dass** im Kopfelement (41; 31) des Verschlusslagers (40) und des Verschlussträgers (30) Stellschrauben (11; 16a, 16b, 16c) vorgesehen sind. die gegen den Steg (23: 53) der Weichenzunge (20) bzw. der Stockschiene (50) drehbar sind.

6. Verschlussvorrichtung nach Anspruch 2, 3 oder 5; **dadurch gekennzeichnet, dass** auf den Verschlussträger (30) und/oder das Verschlusslager (40) eine Platte (38; 48) montierbar ist, die Öffnungen (160a, 160b, 160c bzw. 70a, 70b, 110) aufweist, die zur Aufnahme und zur Sicherung der Köpfe der Stellschrauben bzw. Justierbolzen (16a, 16b, 16c; 7a, 7b, 11) vorgesehen sind.

7. Verschlussvorrichtung nach einem der Ansprüche 1 - 6, **dadurch gekennzeichnet, dass** der Steg (53) der Stockschiene (50) wenigstens eine Bohrung (54) aufweist, durch die eine mit dem Verschlussträger (30) verbundene Schraube (9a; 9b) geführt ist, die in ein im Verschlussträger (30) vorgesehenes Gewinde oder in eine anschliessend an den Verschlussträger (30) vorgesehene Schraubenmutter (10; 10b) eingedreht ist.

8. Verschlussvorrichtung nach einem der Ansprüche 1 bis 7, **dadurch gekennzeichnet, dass** der Verschlussträger (30) wenigstens einen Flansch (39) aufweist, der durch eine Schraube (19) mit einer Eisenbahnschwelle, gegebenenfalls mit einer Hohlschwelle verbindbar ist.

9. Verschlussvorrichtung nach einem der Ansprüche 1 bis 8, **dadurch gekennzeichnet, dass** der Schienenfuss (51) der Stockschiene (50) und der Schienenfuss (21) der Weichenzunge (20) auf zumindest annähernd derselben Höhe liegen und derart angeschnitten sind, dass die Weichenzunge (20) gegen die Stockschiene (50) führbar ist, bis der das Kopfstück (52) der Stockschiene (50) und das Kopfstück (22) der Weichenzunge (20) aufeinander treffen.

10. Verschlussvorrichtung nach Anspruch 9, **dadurch gekennzeichnet, dass** die Weichenzunge (20) aus einer Stockschiene (50) gefertigt ist.

## Claims

1. Mechanism for locking a switch blade (20) to a stock rail (50), each having a foot piece (21; 51) and a head piece (22; 52) separated by a web (23; 53), said mechanism having a lock bearing (40) connected to the switch blade (20), said lock bearing (40) being connected via a pivot (12) to a locking dog (1) which can be moved by a lock rod (6) against a lock support (30) connected to the stock rail (50) and locked to said stock rail, parts (43/7 and 33) of the lock bearing (40) and of the lock support (30) making contact under the stock rail (50) and the switch blade (20) in the locked position, **characterised in that** the lock bearing (40) and the lock support (30) have bearing surfaces (42; 32) on which the switch blade (20) and the stock rail (50) are held in a non-positive and/or positive connection and that the lock bearing (40) and the lock support (30) have respective head elements (41; 31) which are connected to the respective webs (23; 53) of the switch blade (20) and the stock rail (50) in a non-positive and/or positive manner.

2. Locking mechanism according to Claim 1, **characterised in that** the lock bearing (40) has a foot element (43) which, when the locking mechanism is in the locked position, presses against the foot element (33) of the lock support (30) or that the foot element (43) of the lock bearing (40) is provided with at least one adjusting bolt (7a, 7b) which can be adjusted so that it presses against the foot element (33) of the lock support (30) when the locking mechanism is in the locked position.

3. Locking mechanism according to Claim 2, **characterised in that** the adjusting bolts (7a, 7b) have at least approximately conically tapered ends which are moved against an inclined surface of the foot element (33) of the lock support (30) during the locking process.

4. Locking mechanism according to Claim 1, 2 or 3, **characterised in that** the foot (51; 21) of the stock rail (50) and switch blade (20) respectively, positioned on a bearing surface (32; 42), are connected to the lock support (30) and lock bearing (40) respectively by a bolt (8) or that the lock support (30) has above the installed rail foot (51) at least one inclined edge (37) along which a cylinder (14a. 14b) can be moved by a bolt (13a, 13b) mounted in the lock support (30) until the cylinder (14a, 14b) presses the foot (51) of the stock rail (50) down onto the bearing surface (32).

5. Locking mechanism according to Claim 1, 2, 3 or 4, **characterised in that** the head element (41; 31) of the lock bearing (40) and of the lock support (30) is provided with set bolts (11; 16a, 16b, 16c) which can be rotated against the webs (23; 53) of the switch blade (20) and stock rail (50) respectively.

6. Locking mechanism according to Claim 2, 3 or 5, **characterised in that** a plate (36; 48) can be mounted on the lock support (30) and/or the lock bearing (40), said plate having openings (160a, 160b, 160c and 70a, 70b, 110) designed to accommodate and protect the set bolts and adjusting bolts (16a, 16b, 16c and 7a, 7b, 11 respectively).

7. Locking mechanism according to Claims 1 - 6, **characterised in that** the web (53) of the stock rail (50) has at least one drilled hole (54) through which a bolt (9a; 9b) connected to the lock support (30) is passed and is screwed into a thread provided in the lock support (30) or into a nut (10a; 10b) subsequently provided on the lock support (30).

8. Locking mechanism according to one of Claims 1 to 7, **characterised in that** the lock support (30) has at least one flange (39) which can be connected to the railway sleeper, possibly a hollow sleeper, by a bolt (19).

9. Locking mechanism according to one of Claims 1 to 8, **characterised in that** the foot (51) of the stock rail (50) and the foot (21) of the switch blade (20) are at approximately the same height and cut so that the switch blade (20) can be moved against the stock rail (50) until the head piece (52) of the stock rail (50) and the head piece (22) of the switch blade (20) come into contact.

10. Locking mechanism according to Claim 9, **characterised in that** the switch blade (20) is manufactured from a stock rail (50).

## Revendications

1. Dispositif de verrouillage ou d'encliquetage d'une lame d'aguille (20) avec une contre-aiguille (50), lesquelles comportent une partie de base (21 ; 51) et une partie de tête (22 ; 52) entre lesquelles se trouve une partie médiane (23 ; 53), un palier de verrouillage (40) étant raccordé à la lame d'aiguille (20) et via un axe (12) à un cliquet de verrouillage (1) qui peut être amenée par une tige de verrouillage (6) en direction d'un support de verrouillage (30) raccordé à la contre-aiguille (50) et être verrouillé à celui-ci, des pièces (43 resp. 7 et 33) du palier de verrouillage (40) et du support de verrouillage (30) venant l'une sur l'autre dans une position fermée au-dessous de la contre-aiguille et de la lame d'aiguille (20), **caractérisé en ce que** le palier de verrouillage (40) et le support de verrouillage (30) présentent des surfaces d'appui (42 ; 32) sur lesquelles la lame d'aiguille (20) et la contre-aiguille (50) sont maintenues par une liaison par complémentarité de forme ou par coopération de forces, et **en ce que** le palier de verrouillage (40) et le support de verrouillage (30) comportent un élément de tête (41 ; 31) qui est raccordé à la partie médiane (23 ; 53) de la lame d'aiguille (20) resp. la contre-aiguille (50) par une liaison par complémentarité de forme ou par coopération de forces.

2. Dispositif de verrouillage selon la revendication 1, **caractérisé en ce que** le palier de verrouillage (40) comporte un élément de base (43) qui appuie contre l'élément de base (33) du support de verrouillage (30) lorsque le dispositif de verrouillage est dans la position verrouillée, ou **en ce qu'**il est prévu dans l'élément de base (43) du palier de verrouillage (40) au moins un boulon de réglage (7a, 7b) qui est réglable de telle sorte que ledit dispositif de verrouillage s'applique à l'élément de base (33) du support de verrouillage (30) lorsque le dispositif de verrouillage est dans la position verrouillée.

3. Dispositif de verrouillage selon la revendication 2, **caractérisé en ce que** le boulon de réglage (7a, 7b) présentent des extrémités, s'étendant au moins de façon à peu près conique, qui sont guidées en direction d'une face inclinée de l'élément de base (33) du support de verrouillage (30) lors du processus de verrouillage.

4. Dispositif de verrouillage selon la revendication 1, 2 ou 3, **caractérisé en ce que** la base (51 ; 21), positionnée sur une face d'appui (32 ; 42) de la contre-aiguille (50) ou. de la lame d'aiguille (20) est raccordée à un support de verrouillage (30) ou au palier verrouillage (40) au moyen d'une vis (8), ou **en ce que** le support de verrouillage (30) comporte au-dessus de la base de la contre aiguille montée (51) au moins un flanc incliné (37), le long duquel un cylindre (14a, 14b) est déplaçable au moyen d'une vis (13a, 13b) montée dans le support de verrouillage (30) jusqu'à ce que le cylindre (14a, 14b) applique la base (51) de la contre-aiguille (50) vers le bas sur la face d'appui (32).

5. Dispositif de verrouillage selon la revendication 1, 2, 3 ou 4, **caractérisé en ce qu'**il est prévu dans l'élément de tête (41 ; 31) du palier de verrouillage (40) et du support de verrouillage (30) des vis de réglage (11 ; 16a, 16b, 16c) qui sont aptes à tourner par rapport à la pièce médiane (23 ; 53) de la lame d'aiguille (20) ou de la contre-aiguille (50).

6. Dispositif de verrouillage selon la revendication 2, 3 ou 5 à, **caractérisé en ce qu'**il peut être monté sur le support de verrouillage (30) et le palier de verrouillage (40) une plaque (38; 48) qui présente des ouvertures (160a, 160b, 160c resp. 70a, 70b, 110) qui sont ménagées en vue de recevoir et de protéger les têtes des vis de réglage ou des boulons de réglage (16a, 16b, 16c ; 7a, 7b, 11).

7. Dispositif de verrouillage selon l'une des revendications 1 à 6, **caractérisé en ce que** la partie médiane (53) de la contre-aiguille (50) comporte au moins un alésage (54) dans lequel passe par une vis (9a ; 9b), reliée au support de verrouillage (30), et vissée dans un taraudage ménagé dans le support de verrouillage (30) ou dans un écrou (10 ; 10) attaché au support de verrouillage (30).

8. Dispositif de verrouillage selon l'une des revendications 1 à 7, **caractérisé en ce que** le support de verrouillage (30) comporte au moins une bride (39) qui peut être raccordée par une vis (19) à une traverse de chemin de fer, le cas échéant à une traverse creuse.

9. Dispositif de verrouillage selon l'une des revendications 1 à 8, **caractérisé en ce que** la base (51) de la contre-aiguille (50) et la base (21) de la lame d'aiguille (20) sont situées au moins à peu près à la même hauteur et sont coupées de telle sorte que la lame d'aiguille (20) peut être guidées en direction de la contre-aiguille (50) jusqu'à ce que la partie de tête (52) de la contre-aiguille (50) et la partie de tête (22) de la lame d'aiguille (20) viennent l'une sur l'autre.

10. Dispositif de verrouillage selon la revendication 9, **caractérisé en ce que** la lame d'aiguille (20) est fabriquée à partir d'une contre-aiguille (50).
